# EUROPÄISCHE PATENTSCHRIFT

(11) **EP 1 310 970 B1**
(45) Veröffentlichungstag und Bekanntmachung des Hinweises auf die Patenterteilung: **01.08.2007**
(21) Anmeldenummer: 01811082.5
(22) Anmeldetag: 09.11.2001
(51) Int. Cl.: H01H 33/14, H01H 33/66

(54) **Hybridleistungsschalter mit einem Getriebe**
Hybrid circuit breaker with drive
Disjoncteur hybride avec transmission

(43) Veröffentlichungstag der Anmeldung: 14.05.2003
(73) Patentinhaber: ABB Schweiz AG, 5400 Baden (CH)
(72) Erfinder: Nohl, Andreas, 8235 Lohn (CH); Grob, Stephan, 5400 Baden (CH); Skarby, Per, 58215 Linköping (CH); Lundborg, Mattias, 5432 Neuenhof (CH)
(74) Vertreter: ABB Patent Attorneys

(56) Entgegenhaltungen:
- WO-A-86/04452
- WO-A-97/08723

## Beschreibung

### TECHNISCHES GEBIET

Die Erfindung geht aus von einem Hybridleistungsschalter mit einem Getriebe gemäss dem Oberbegriff des Anspruchs 1.

### STAND DER TECHNIK

Aus der Schrift EP 0 847 586 B1 ist ein Hybridleistungsschalter bekannt, der in einem elektrischen Hochspannungsnetz eingesetzt werden kann. Dieser Hybridleistungsschalter weist zwei in Reihe geschaltete Löschkammern auf, von denen eine erste mit SF₆-Gas als Lösch- und Isoliermedium gefüllt ist, und eine zweite als Vakuumschaltkammer ausgebildet ist. Die zweite Löschkammer ist aussen von SF₆-Gas umgeben. Die Hauptkontakte der beiden Löschkammern werden über ein einfaches Hebelgetriebe von einem gemeinsamen Antrieb simultan betätigt. Beide Löschkammern weisen eine Leistungsstrombahn, in welcher jeweils die abbrandfesten Hauptkontakte liegen, und parallel dazu eine Nennstrombahn auf, wobei diese Nennstrombahn nur eine einzige Unterbrechungsstelle aufweist. Beim Ausschalten wird stets zuerst die Nennstrombahn unterbrochen, worauf der abzuschaltende Strom auf die Leistungsstrombahn kommutiert. Die Leistungsstrombahn führt dann den Strom weiter bis zu dessen definitiver Abschaltung.

Derartige einfachen Hebelgetriebe lassen sich vergleichsweise schwer an die bei Hybridleistungsschaltern nötigen Bewegungsverläufe anpassen. Zudem werden die Lagerstellen mechanisch sehr hoch beansprucht, was eine aufwendige und teuere Gestaltung der Lagerstellen zur Folge hat, wodurch der Hybridleistungsschalter verteuert wird. Wird auf diese Gestaltung der Lagerstellen verzichtet, so wird durch den Zeitaufwand für die dann öfters nötigen Revisionen die Verfügbarkeit des Hybridleistungsschalters unvorteilhaft eingeschränkt. Zudem ist der Aufwand für die Montage des Hebelgetriebes im Inneren des Hybridleistungsschalters wegen der beschränkten Zugänglichkeit in diesem Bereich vergleichsweise gross.

### DARSTELLUNG DER ERFINDUNG

Die Erfindung, wie sie in den unabhängigen Ansprüchen gekennzeichnet ist, löst die Aufgabe, einen Hybridleistungsschalter mit einem Getriebe zu schaffen, welches im Inneren des Hybridleistungsschalters einfach zusammengefügt werden kann.

Der Hybridleistungsschalter weist mindestens zwei in Reihe geschaltete, von einem gemeinsamen Antrieb betätigte Löschkammern auf. Diesen Löschkammern ist ein gemeinsames Getriebe vorgeschaltet. Dieses Getriebe weist mindestens zwei Getriebeteile auf, welche zusammensteckbar ausgebildet sind, wobei das erste Getriebeteil mit der mindestens einen ersten Löschkammer und das zweite Getriebeteil mit der mindestens einen zweiten Löschkammer fest verbunden ist. Das Getriebe weist Mittel auf, die erlauben, die Bewegungen der mindestens zwei Löschkammern technisch sinnvoll aufeinander abzustimmen und bezüglich Zeitfolge und Schaltgeschwindigkeit derselben zu optimieren. Als besonders vorteilhaft erweist es sich, dass das Getriebe sowohl in der Einschaltstellung als auch in der Ausschaltstellung selbsthemmend ausgebildet ist, da damit zusätzliche Sperrvorrichtungen oder Verklinkungen nicht nötig sind. Zudem braucht der Antrieb in den beiden Endstellungen keine besonderen Haltekräfte aufzubringen, sodass hier ein einfacher und besonders kostengünstiger Antrieb eingesetzt werden kann. Das Getriebe ist vergleichsweise einfach montierbar, wodurch der Zeitbedarf für Montagearbeiten bei Revisionen vorteilhaft reduziert wird. Diese vereinfachte Montage benötigt einen vergleichsweise kleinen Zeitaufwand, sodass die betriebliche Verfügbarkeit des Hybridleistungsschalters vorteilhaft vergrössert wird.

Die Längsachsen der beiden Löschkammern liegen bei einer bevorzugten Ausführungsform des Hybridleistungsschalters in einer Ebene und sind in einem Winkel α gegeneinander geneigt, wobei der Winkel α kleiner als 90° ausgebildet ist, vorzugsweise liegt er im Bereich zwischen 68° und 80°. Diese Anordnung der Löschkammern ermöglicht es, einen Hybridleistungsschalter zu erstellen, der eine vergleichsweise geringe Erstreckung in axialer Richtung aufweist, sodass der Platzbedarf für diesen Hybridleistungsschalter besonders klein ist.

Die weiteren Ausgestaltungen der Erfindung sind Gegenstand der abhängigen Ansprüche.

Die Erfindung, ihre Weiterbildung und die damit erzielbaren Vorteile werden nachstehend anhand der Zeichnung, welche lediglich einen möglichen Ausführungsweg darstellt, näher erläutert.

### KURZE BESCHREIBUNG DER ZEICHNUNG

Es zeigen:
Fig. 1 zeigt einen Schnitt durch eine erste Ausführungsform eines stark vereinfacht und schematisch dargestellten Getriebes im eingeschalteten Zustand des Hybridleistungsschalters,
Fig. 2 diese erste schematisch dargestellte Ausführungsform des Getriebes im ausgeschalteten Zustand,
Fig. 3 zeigt einen Schnitt durch eine zweite Ausführungsform eines stark vereinfacht und schematisch dargestellten Getriebes im eingeschalteten Zustand des Hybridleistungsschalters, und
Fig. 4 diese zweite schematisch dargestellte Ausführungsform des Getriebes im ausgeschalteten Zustand.

Bei allen Figuren sind gleich wirkende Elemente mit gleichen Bezugszeichen versehen. Alle für das unmittelbare Verständnis der Erfindung nicht erforderlichen Elemente sind nicht dargestellt bzw. nicht beschrieben. Um eine bessere Anschaulichkeit der Figuren zu erreichen, ist jeweils der grösste Teil der Sichtkanten nicht dargestellt.

### WEGE ZUR AUSFÜHRUNG DER ERFINDUNG

Die Figur 1 zeigt schematisch einen Schnitt durch eine erste Ausführungsform eines stark vereinfacht dargestellten Getriebes 29 im eingeschalteten Zustand eines Hybridleistungsschalters. Dieser Hybridleistungsschalter weist zwei nicht dargestellte in Reihe geschaltete Löschkammern auf, die hier beispielsweise gegeneinander abgewinkelt montiert sind. Die eine Löschkammer, beispielsweise eine mit Isoliergas gefüllte Löschkammer, ist entlang einer ersten Längsachse 1 erstreckt und konzentrisch zu dieser angeordnet, die andere Löschkammer, beispielsweise eine Vakuumschaltkammer, ist entlang einer zweiten Längsachse 2 erstreckt und konzentrisch zu dieser angeordnet. Hier schneiden sich die beiden Längsachsen unter einem Winkel α, wobei dieser Winkel α vorzugsweise im Bereich zwischen 68° und 80° liegt. Die beiden Längsachsen liegen in der Regel in einer Ebene, es ist jedoch durchaus möglich, diese Längsachsen in zwei parallel zueinander angeordneten Ebenen vorzusehen oder in zwei Ebenen, die sich unter einem konstruktiv sinnvollen Winkel schneiden.

Der Hybridleistungsschalter wird von einem nicht dargestellten, in der Regel auf Erdpotential liegenden Antrieb über ein Antriebsgestänge 3, welches zum Teil aus elektrisch isolierendem Material besteht, angetrieben. Das Antriebsgestänge 3 ist mittels eines Bolzens 4 mit einer in Richtung der ersten Längsachse 1 beweglichen, rohrförmig ausgebildeten Kontaktstange 5 verbunden. Die Kontaktstange 5 betätigt, je nach Bauart der mit Isoliergas gefüllten Löschkammer den oder die Kontakte derselben. Diese Löschkammer ist hier, wie bereits ausgeführt, nicht dargestellt. Die Kontaktstange 5 ist konzentrisch zu der ersten Längsachse 1 angeordnet und wird in einem feststehenden Gehäuse 6 in nicht dargestellten Führungsteilen axial gleitend geführt. Die Kontaktstange 5 weist einen Schlitz 7 auf, der parallel zur Zeichnungsebene verläuft. In diesem Schlitz 7 ist eine Rolle 8 auf einem mit der Kontaktstange 5 verbundenen Bolzen 9 drehbar gelagert, wobei die Drehachse 10 senkrecht zur ersten Längsachse 1 verläuft und diese in der Regel schneidet.

Die Rolle 8 ragt nach oben aus dem Schlitz 7 heraus und drückt hier eine ebene Oberfläche 11 einer drehbar gelagerten Kulissenscheibe 12 nach oben. In der gezeigten Einschaltstellung verläuft diese Oberfläche 11 parallel zur ersten Längsachse 1. Ein Bolzen 13 trägt die Kulissenscheibe 12. Der Bolzen 13 ist in einem mit dem Gehäuse 6 starr verbundenen Führungsgehäuse 14 gehalten. Das Führungsgehäuse 14 weist einen axialen Schlitz 15 auf, in welchem sich die Kulissenscheibe 12 bezogen auf die erste Längsachse 1 in radialer Richtung bewegen kann. Die Drehachse 16 der Kulissenscheibe 12 verläuft parallel zur Drehachse 10 der Rolle 8. Die als Gleitlager ausgebildeten Lagerstellen der Rolle 8 und der Kulissenscheibe 12 sind mit nicht dargestellten Isolierteilen versehen, welche verhindern, dass im Betrieb Streuströme durch diese Lagerstellen fliessen und sie beschädigen können. Das Führungsgehäuse 14 geht antriebsseitig in ein schematisch dargestelltes Isoliergehäuse 17 über. Das Gehäuse 6 geht antriebsseitig in ein schematisch dargestelltes Isoliergehäuse 18 über. Diese Isoliergehäuse 17 und 18 tragen die Aktivteile des Hybridleistungsschalters. Die die Aktivteile des Hybridleistungsschalters umgebenden Gehäuse, welche zugleich die Gasräume des Hybridleistungsschalters nach aussen hin abschliessen, sind hier nicht dargestellt.

In der Kulissenscheibe 12 ist ein weiterer Bolzen 19 drehbar gelagert, an welchen ein Ende eines Doppelhebels 20 angelenkt ist, dessen anderes Ende mit einem Bolzen 21 drehbar verbunden ist. Der Bolzen 21 ist in einer den beweglichen Kontakt einer nicht dargestellten Vakuumschaltkammer betätigenden Kontaktstange 22 gehalten. Die Kontaktstange 22 erstreckt sich hier konzentrisch zur zweiten Längsachse 2. Mit dem Gehäuse 6 ist ein Flansch 23 fest verbunden, welcher die nicht dargestellte Vakuumschaltkammer trägt und die Kontaktstange 22 führt. In den Flansch 23 ist ein Anschlagteil 24 fest eingefügt, welches die Kontaktstange 22 konzentrisch umgibt. Die Kontaktstange 22 weist einen Bund 25 auf, auf den sich ein Tellerfedernpaket 26 abstützt. Das Tellerfedernpaket 26 wird zentral durch einen zylindrisch ausgebildeten Absatz 27 der Kontaktstange 22 geführt. Auf der dem Bund 25 entgegengesetzten Seite stützt sich das Tellerfedernpaket 26 gegen eine erste Schulter 24a des Anschlagteils 24 ab. Das Tellerfedernpaket 26 ist hier in der Einschaltstellung vorgespannt und stellt sicher, dass die Kontakte der eingeschalteten Vakuumschaltkammer stets mit der nötigen Kontaktkraft gegeneinander gedrückt werden.

Ein erster Pfeil 28 deutet an, in welche Richtung, hier nach rechts, der nicht dargestellte Antrieb das Antriebsgestänge 3 und über dieses die Kontaktstange 5, welche die Einschaltbewegung der mit Isoliergas gefüllten Löschkammer bewirkt, bewegt hat. Das Getriebe 29 setzt diese axiale Bewegung der Kontaktstange 5 um in eine Bewegung der Kontaktstange 22 in eine Richtung, die durch einen zweiten Pfeil 30 angedeutet wird, hier ist dies schräg nach oben in Richtung der zweiten Längsachse 2. Im Getriebe 29 wirken folgende Teile zusammen: die Kontaktstange 5 mit der eingelagerten Rolle 8, die Kulissenscheibe 12, die Bolzen 13 und 19, der Doppelhebel 20, der Bolzen 21 und die Kontaktstange 22, betätigt wird das Getriebe 29 durch das Antriebsgestänge 3. Das Getriebe 29 verknüpft die Bewegungen der beiden Löschkammern miteinander und stimmt die Bewegungsabläufe technisch sinnvoll aufeinander ab. Das Getriebe 29 ist so ausgelegt, dass es in der Einschaltstellung selbsthemmend wirkt, d. h. der Hybridleistungsschalter wird auch bei Erschütterungen ohne zusätzliche Verriegelung und ohne vom Antrieb aufzubringende Kraft in dieser Stellung gehalten.

Die Figur 2 zeigt einen schematisch dargestellten Schnitt durch die erste Ausführungsform des stark vereinfacht dargestellten Getriebes 29 im ausgeschalteten Zustand des Hybridleistungsschalters. Ein Pfeil 31 gibt die Richtung der Ausschaltbewegung an, hier nach links, in die der nicht dargestellte Antrieb das Antriebsgestänge 3 und über dieses die Kontaktstange 5, welche die Ausschaltbewegung der mit Isoliergas gefüllten Löschkammer bewirkt, bewegt hat. Das Getriebe 29 setzt diese axiale Bewegung der Kontaktstange 5 um in eine Bewegung der Kontaktstange 22 in eine Richtung, die durch einen zweiten Pfeil 32 angedeutet wird, hier ist dies schräg nach unten in Richtung der zweiten Längsachse 2. Die Ausschaltbewegung wird beendet, wenn der Bund 25 der Kontaktstange 22 auf die Schulter 24b des Anschlagteils 24 auftrifft, das Tellerfedernpaket 26 ist dann nahezu entspannt.

Am Anfang der Ausschaltbewegung bewegt sich die Rolle 8 entlang der ebenen Oberfläche 11 der Kulissenscheibe 12, wobei das vorgespannte Tellerfedernpaket 26 die Kulissenscheibe 12 gegen die Rolle 8 drückt. An die ebene Oberfläche 11 schliesst sich tangential eine gekrümmte Fläche 33 mit einem Krümmungsradius R an. Der Krümmungsradius R ist geringfügig grösser als der Radius der Rolle 8, sodass sich die Rolle 8, wenn sie diesen Bereich erreicht, nicht verklemmen kann. Sobald die Rolle 8 die gekrümmte Fläche 33 erreicht, drückt sie mit der Kraft des Antriebs gegen diese gekrümmte Fläche 33 und die Kulissenscheibe 12 beginnt sich im Uhrzeigersinn um die Drehachse 16 zu drehen, diese Drehbewegung wird unterstützt durch die im Tellerfedernpaket 26 gespeicherte Energie. Die Drehbewegung der Kulissenscheibe 12 ist auf den vorgegebenen Hub der Vakuumschaltkammer abgestimmt. Unmittelbar vor dem Erreichen der Ausschaltstellung der Vakuumschaltkammer geht die gekrümmte Fläche 33 der Kulissenscheibe 12 über in eine tangential zur Rolle 8 verlaufende ebene Fläche 34. Die Rolle 8 hält beim Erreichen der Ausschaltstellung die Vakuumschaltkammer mittels der Kulissenscheibe 12 und der mit ihr verbundenen weiteren Elemente in ihrer geöffneten Position. Das Getriebe 29 ist so ausgelegt, dass es auch in der Ausschaltstellung selbsthemmend wirkt, d. h. der Hybridleistungsschalter wird auch bei Erschütterungen ohne zusätzliche Verriegelung und ohne vom Antrieb aufzubringende Kraft in dieser Stellung gehalten.

Mittels der äusseren Form der Kulissenscheibe 12 wird der Bewegungsablauf der Vakuumschaltkammer optimal an den der mit Isoliergas gefüllten Löschkammer angepasst. Zudem wird durch diese Kulissenscheibe 12 der zeitliche Ablauf der Bewegung der Vakuumschaltkammer bezogen auf die Bewegung der mit Isoliergas gefüllten Löschkammer gesteuert, so können beispielsweise zeitliche Modifikationen im Bewegungsablauf sehr einfach durch Versetzen der Rolle 8 in Richtung der ersten Längsachse 1 erzielt werden.

Die Figur 3 zeigt einen Schnitt durch eine zweite Ausführungsform eines stark vereinfacht und schematisch dargestellten Getriebes 29 im eingeschalteten Zustand des Hybridleistungsschalters. Die mit Isoliergas gefüllte Löschkammer, ist entlang einer ersten Längsachse 1 erstreckt und konzentrisch zu dieser angeordnet, die andere Löschkammer, beispielsweise eine Vakuumschaltkammer, ist entlang einer zweiten Längsachse 2 erstreckt und konzentrisch zu dieser angeordnet. Hier schneiden sich die beiden Längsachsen unter einem Winkel α. Die beiden Längsachsen liegen in der Regel in einer Ebene, es ist jedoch durchaus möglich, diese Längsachsen in zwei parallel zueinander angeordneten Ebenen vorzusehen oder in zwei Ebenen, die sich unter einem konstruktiv sinnvollen Winkel schneiden. Die mit Isoliergas gefüllte Löschkammer wird durch eine Kontaktstange 5 betätigt. Von den übrigen Aktivteilen dieser Löschkammer ist hier lediglich noch ein metallisches Führungsrohr 35 gezeigt, welches nach oben hin einen axial erstreckten Schlitz 36 aufweist, und welches mit der Löschkammer starr verbunden ist. In diesem Führungsrohr 35 ist ein Bund 37 der Kontaktstange 5 gleitend geführt.

Antriebsseitig ist an diesen Bund 37 ein zylindrisch ausgebildetes Kulissenteil 38 angefügt, welches nach oben hin im Bereich des Schlitzes 36 ebenfalls einen axial erstreckten Schlitz 39 aufweist. Das Kulissenteil 38 ist sowohl an der Vorderseite als auch an der Rückseite mit einem deckungsgleich ausgebildeten Führungsschlitz 40 versehen. In den beiden Führungsschlitzen 40 wird ein zylindrisch ausgebildeter Bolzen 41 geführt, der in der Mitte zwischen den beiden Führungsschlitzen 40 die Kontaktstange 22 trägt, welche die Vakuumschaltkammer betätigt. Die Kontaktstange 22 ist im Bereich der Schlitze 36 und 39 abgeflacht, sodass diese Schlitze 36 und 39 vergleichsweise schmal ausgeführt werden können, sodass sie die Tragfähigkeit des Führungsrohrs 35 und des Kulissenteils 38 nur unwesentlich schwächen. Die Achse des Bolzens 41 liegt senkrecht zur Zeichnungsebene, der Bolzen 41 kann sich beim Schalten entlang einer gestrichelten Wirkungslinie 42, welche zugleich die Mittellinie der Führungsschlitze 40 ist, bewegen. Die gestrichelte Wirkungslinie 42 verläuft zunächst parallel zur ersten Längsachse 1, ein Abschnitt 42a der gestrichelten Wirkungslinie 42 neigt sich dann unter einem Winkel β der ersten Längsachse 1 zu und geht dann wieder in einen parallel zur ersten Längsachse 1 verlaufenden Abschnitt 42b über. Je grösser der Winkel β ausgebildet ist, desto höher ist die Ausschaltgeschwindigkeit und auch die Einschaltgeschwindigkeit der Vakuumschaltkammer. Wird der Übergang der gestrichelten Wirkungslinie 42 vom parallelen zum geneigten Abschnitt 42a axial verschoben, so können die Schaltzeitpunkte der beiden Löschkammern aufeinander abgestimmt werden.

Antriebsseitig sind die beiden Führungsschlitze 40 offen, sodass bei der Montage des Getriebes 29 der Bolzen 41 von dieser Seite in die beiden Führungsschlitze 40 des Kulissenteils 38 eingeführt werden kann. Es ist auch möglich, die Führungsschlitze 40 antriebsseitig etwas trichterförmig zu erweitern, um das Einführen des Bolzens 41 zu erleichtern. Nach dem Einführen des Bolzens 41 wird von der Antriebsseite her das Antriebsgestänge 3 eingeführt, an dessen dem Kulissenteil 38 zugewandten Ende der Bolzen 4 und seine Halterung 43 drehbar gelagert sind. Die Halterung 43 wird durch das Kulissenteil 38 zentriert und durch eine mit dem Kulissenteil 38 verschraubte Überwurfmutter 44 kraftschlüssig gegen dieses gedrückt und so in Position gehalten. Die Überwurfmutter 44 wird von der Antriebsseite her festgezogen und gesichert. Die Montage des Getriebes 29 ist auf diese Art sehr einfach möglich. Im Innern des Getriebes 29 sind keine aufwendigen Montage- und Justierarbeiten nötig, was eine vorteilhaft rasche Montage erlaubt.

Diese zweite Ausführungsform des Getriebes 29 ist ebenfalls sowohl in der Einschaltstellung als auch in der Ausschaltstellung selbsthemmend. Es sind keine aufwendigen zusätzlichen Verriegelungen oder vom Antrieb aufzubringende zusätzliche Haltekräfte nötig, was den Hybridleistungsschalter vorteilhaft verbilligt.

Die Figur 4 zeigt einen schematisch dargestellten Schnitt durch die zweite Ausführungsform des stark vereinfacht dargestellten Getriebes 29 im ausgeschalteten Zustand des Hybridleistungsschalters. Der Pfeil 31 gibt die Richtung der Ausschaltbewegung an, hier nach links, in die der nicht dargestellte Antrieb das Antriebsgestänge 3 und über dieses die Kontaktstange 5, welche die Ausschaltbewegung der mit Isoliergas gefüllten Löschkammer bewirkt, bewegt hat. Das Getriebe 29 setzt diese axiale Bewegung der Kontaktstange 5 um in eine Bewegung der Kontaktstange 22 in eine Richtung, die durch einen zweiten Pfeil 32 angedeutet wird, hier ist dies schräg nach unten in Richtung der zweiten Längsachse 2. Am Beginn der Ausschaltbewegung gleitet der Bolzen 41 entlang der gestrichelten Wirkungslinien 42 nach rechts. Da die gestrichelten Wirkungslinien 42 zunächst parallel zur ersten Längsachse 1 verlaufen, kann der Druck des vorgespannten Tellerfedernpakets 26 zunächst keine Bewegung der Kontaktstange 22 in Richtung des Pfeils 32 bewirken. Sobald der Bolzen 41 den geneigten Abschnitt 42a erreicht, beginnt die Bewegung der Vakuumschaltkammer in Ausschaltrichtung. Die Ausschaltbewegung der Vakuumschaltkammer ist beendet, wenn der Bund 25 der Kontaktstange 22 auf die Schulter 24b des Anschlagteils 24 auftrifft, das Tellerfedernpaket 26 ist dann nahezu entspannt. Der Bolzen 41 hat dann den Abschnitt 42b der gestrichelten Wirkungslinie 42 erreicht. Die Vakuumschaltkammer wird dann durch die Kontaktstange 22 in der Ausschaltstellung gehalten.

Durch das einfach montierbare Getriebe 29 wird der Zeitbedarf für Montagearbeiten bei Revisionen vorteilhaft reduziert, die Montage wird stark vereinfacht und die betriebliche Verfügbarkeit des Hybridleistungsschalters wird vorteilhaft vergrössert. Die beiden gezeigten Ausführungsformen des Getriebes 29 sind sowohl in der Einschaltstellung als auch in der Ausschaltstellung selbsthemmend. Es sind demnach keine aufwendigen zusätzlichen Verriegelungen oder vom Antrieb aufzubringende zusätzliche Haltekräfte nötig, was den Hybridleistungsschalter vorteilhaft verbilligt.

### BEZEICHNUNGSLISTE

- 1: erste Längsachse
- 2: zweite Längsachse
- 3: Antriebsgestänge
- 4: Bolzen
- 5: Kontaktstange
- 6: Gehäuse
- 7: Schlitz
- 8: Rolle
- 9: Bolzen
- 10: Drehachse
- 11: Oberfläche
- 12: Kulissenscheibe
- 13: Bolzen
- 14: Führungsgehäuse
- 15: Schlitz
- 16: Drehachse
- 17,18: Isoliergehäuse
- 19: Bolzen
- 20: Doppelhebel
- 21: Bolzen
- 22: Antriebsstange
- 23: Flansch
- 24: Anschlagteil
- 24a, 24b: Schulter
- 25: Bund
- 26: Tellerfedernpaket
- 27: Absatz
- 28: Pfeil
- 29: Getriebe
- 30,31,32: Pfeil
- 33: gekrümmte Fläche
- 34: ebene Fläche
- 35: Führungsrohr
- 36: Schlitz
- 37: Bund
- 38: Kulissenteil
- 39: Schlitz
- 40: Führungsschlitz
- 41: Bolzen
- 42: gestrichelte Wirkungslinie
- 42a,42b: Abschnitt
- 43: Halterung
- 44: Überwurfmutter

- α: Winkel
- β: Winkel
- R: Krümmungsradius

## Patentansprüche

1. Hybridleistungsschalter mit mindestens zwei in Reihe geschalteten, von einem gemeinsamen Antrieb über ein diesen vorgeschaltetes Getriebe (29) betätigten, entlang jeweils einer Längsachse (1,2) erstreckten Löschkammern,
- wobei das Getriebe (29) aus mindestens zwei Getriebeteilen zusammensteckbar ausgebildet ist, ein erstes Getriebeteil mit der mindestens einen ersten Löschkammer und ein zweites Getriebeteil mit der mindestens einen zweiten Löschkammer zusammenwirkt,
**dadurch gekennzeichnet,**
- **dass** das Getriebe (29) eine drehbar gelagerte Kulissenscheibe (12) oder ein entlang der Richtung (31, 28) einer der Längsachsen (1) verschiebbares, antreibbares Kulissenteil (38) aufweist, wodurch die Bewegungen der Kontakte in den mindestens zwei Löschkammern technisch sinnvoll aufeinander abstimmbar und bezüglich Zeitfolge und Schaltgeschwindigkeit derselben optimierbar sind, wobei hierzu die Kulissenscheibe (12) eine äussere Form aufweist, welche den Bewegungsablauf in der einen Löschkammer an den in der anderen Löschkammer anpasst, und das Kulissenteil (38) hierzu einen eine Wirkungslinie (42) definierenden Führungsschlitz (40) aufweist.

2. Hybridleistungsschalter nach Anspruch 1, **dadurch gekennzeichnet, dass** das erste mit der ersten Löschkammer zusammenwirkende Getriebeteil über eine Kontaktstange (5) einen Kontakt der ersten Löschkammer betätigt, und dass das zweite mit der zweiten Löschkammer zusammenwirkende Getriebeteil über eine weitere Kontaktstange (22) einen weiteren Kontakt der zweiten Löschkammer betätigt.

3. Hybridleistungsschalter nach Anspruch 1 oder 2, **dadurch gekennzeichnet, dass** die eine Löschkammer mit einem Isoliergas gefüllt ist und die andere Löschkammer eine Vakuumschaltkammer ist.

4. Hybridleistungsschalter nach einem der Ansprüche 1 bis 3, **dadurch gekennzeichnet, dass** das Getriebe (29) die Bewegung der beiden Löschkammern miteinander verknüpft und die Bewegungsabläufe technisch sinnvoll aufeinander abstimmt.

5. Hybridleistungsschalter nach einem der Ansprüche 1 bis 4, **dadurch gekennzeichnet,**
- **dass** das Getriebe (29) sowohl in der Einschaltstellung als auch in der Ausschaltstellung selbsthemmend ausgebildet ist.

6. Hybridleistungsschalter nach einem der Ansprüche 1 bis 5, **dadurch gekennzeichnet,**
- **dass** die beiden Längsachsen (1,2) in einer Ebene liegen und sich unter einem Winkel α schneiden, und
- **dass** der Winkel α kleiner als 90° ausgebildet ist.

7. Hybridleistungsschalter nach einem der Ansprüche 1 bis 6, **dadurch gekennzeichnet, dass** durch die Kulissenscheibe (12) der zeitliche Ablauf der Bewegung der zweiten Löschkammer bezogen auf die Bewegung der ersten Löschkammer gesteuert wird.

8. Hybridleistungsschalter nach einem der Ansprüche 1 bis 7, **dadurch gekennzeichnet,**
- **dass** das Getriebe (29) die drehbar gelagerte Kulissenscheibe (12) und eine mit ihr in Eingriff stehende Rolle (8) aufweist, wobei die Rolle (8) mit der mindestens einen ersten Löschkammer und die Kulissenscheibe (12) mit der mindestens einen zweiten Löschkammer fest verbunden ist, und
- **dass** eine Drehachse (16) der Kulissenscheibe (12) und eine Drehachse (10) der Rolle (8) parallel zueinander verlaufen.

9. Hybridleistungsschalter nach Anspruch 8, **dadurch gekennzeichnet, dass** die als Gleitlager ausgebildeten Lagerstellen der Rolle (8) und der Kulissenscheibe (12) mit Isolierteilen versehen sind.

10. Hybridleistungsschalter nach Anspruch 8 oder 9, **dadurch gekennzeichnet, dass** ein vorgespanntes Tellerfedernpaket (26) die Kulissenscheibe (12) gegen die Rolle (8) drückt.

11. Hybridleistungsschalter nach einem der Ansprüche 1 bis 6, **dadurch gekennzeichnet,**
- **dass** das Getriebe (29) das Kulissenteil (38) mit dem mindestens einem Führungsschlitz (40) und einen in den mindestens einen Führungsschlitz (40) eingreifenden Bolzen (41) aufweist, wobei das Kulissenteil (38) mit der mindestens einen ersten Löschkammer und der Bolzen (41) mit der mindestens einen zweiten Löschkammer fest verbunden ist.

12. Hybridleistungsschalter nach Anspruch 11, **dadurch gekennzeichnet, dass** die Wirkungslinie (42) zunächst parallel zur ersten Längsachse (1), ein Abschnitt (42a) der Wirkungslinie (42) neigt sich dann unter einem Winkel (β) der ersten Längsachse (1) zu und geht dann wieder in einen parallel zur ersten Längsachse (1) verlaufenden Abschnitt (42b) über.

13. Hybridleistungsschalter nach Anspruch 11 oder 12, **dadurch gekennzeichnet,**
- **dass** mindestens ein Sicherungselement vorgesehen ist, welches ein Herausgleiten des in den mindestens einen Führungsschlitz (40) eingreifenden Bolzen (41) verhindert.

14. Hybridleistungsschalter nach Anspruch 13, **dadurch gekennzeichnet,**
- **dass** das Sicherungselement als Überwurfmutter (44) ausgebildet ist.

## Claims

1. A hybrid circuit breaker with at least two series-connected quenching chambers, actuated by a common drive via a gearbox (29) connected ahead of the chambers, each extended along a longitudinal axis (1, 2), wherein
- the gearbox (29) is designed from at least two gearbox modules that can be connected together, a first gearbox module interacts with the at least one first quenching chamber, and a second gearbox module interacts with the at least one second quenching chamber,
- **characterised in that** the gearbox (29) has a guide plate (12) supported such that the latter can rotate, or a guide part (38) that can move and be driven along the direction (31, 28) of one of the longitudinal axes (1), whereby the movements of the contacts in the at least two quenching chambers can be matched to one another in a technically logical manner, and can be optimised with regard to time sequence and breaking speed of the same, wherein
for this purpose the guide plate (12) has an external shape that matches the movement sequence in the one quenching chamber to that in the other quenching chamber and the guide part (38) for this purpose has a guide slot (40) defining a line of action (42).

2. The hybrid circuit breaker according to Claim 1,
**characterised in that** the first gearbox module interacting with the first quenching chamber actuates via a contact rod (5) a contact of the first quenching chamber, and the second gearbox module interacting with the second quenching chamber actuates via a further contact rod (22) a further contact of the second quenching chamber.

3. The hybrid circuit breaker according to Claim 1 or 2,
**characterised in that** the one quenching chamber is filled with an insulating gas, and the other quenching chamber is a vacuum breaking chamber.

4. The hybrid circuit breaker according to one of the Claims 1 to 3,
**characterised in that** the gearbox (29) links the movements of the two quenching chambers together with one another and matches the movement sequences to one another in a technically logical manner.

5. The hybrid circuit breaker according to one of the Claims 1 to 4,
- **characterised in that** the gearbox (29) is designed to be self-latching in both the on position and also in the off position.

6. The hybrid circuit breaker according to one of the Claims 1 to 5,
- **characterised in that** the two longitudinal axes (1.2) lie in one plane and intersect at an angle α,
- and **in that** the angle α is designed to be less than 90°.

7. The hybrid circuit breaker according to one of the Claims 1 to 6,
**characterised in that** by means of the guide plate (12) the timewise sequence of the movement of the second quenching chamber is controlled with reference to the movement of the first quenching chamber.

8. The hybrid circuit breaker according to one of the Claims 1 to 7,
- **characterised in that** the gearbox (29) has the guide plate (12), supported such that the latter can rotate, and a roller (8) that is engaged with the plate, wherein
the roller (8) is permanently connected with the at least one first quenching chamber and the guide plate (12) is permanently connected with the at least one second quenching chamber,
- and **in that** an axis of rotation (16) of the guide plate (12) and an axis of rotation (10) of the roller (8) run parallel to one another.

9. The hybrid circuit breaker according to Claim 8,
**characterised in that** the bearing positions, designed as sliding bearings, of the roller (8) and of the guide plate (12), are provided with insulating parts.

10. The hybrid circuit breaker according to Claim 8 or 9,
**characterized in that** a pre-stressed plate spring package (26) presses the guide plate (12) against the roller (8).

11. The hybrid circuit breaker according to one of the Claims 1 to 6,
- **characterized in that** the gearbox (29) has the guide part (38) with the at least one guide slot (40) and a bolt (41) engaging in the at least one guide slot (40), wherein the guide part (38) is permanently connected with the at least one first quenching chamber and the bolt (41) is permanently connected with the at least one second quenching chamber.

12. The hybrid circuit breaker according to Claim 11,
**characterised in that** the line of action (42) is at first parallel to the first longitudinal axis (1), a section (42a) of the line of action (42) then inclines at an angle (β) to the first longitudinal axis (1), and then merges into a section (42b) that once again runs parallel to the first longitudinal axis (1).

13. The hybrid circuit breaker according to Claim 11 or 12,
- **characterized in that** at least one securing element is provided, which prevents the bolt (41) that engages in the at least one guide slot (40) from sliding out.

14. The hybrid circuit breaker according to Claim 13,
- **characterised in that** the securing element is designed as a lock nut (44).

## Revendications

1. Disjoncteur hybride comportant au moins deux chambres d'extinction branchées en série, actionnées par un dispositif d'entraînement commun par l'intermédiaire d'une transmission (29) branchée en amont de celui-ci, s'étendant le long d'un axe longitudinal (1,2) respectif,
- dans lequel la transmission (29) est conçue comme étant un assemblage d'au moins deux pièces de transmission, une première pièce de transmission coopérant avec au moins une première chambre d'extinction et une deuxième pièce de transmission coopérant avec au moins une deuxième chambre d'extinction,
**caractérisé en ce que**
- la transmission (29) présente un disque coulissant (12) positionné de manière rotative ou une pièce coulissante (38) entraînable, déplaçable le long de la direction (31,28) d'un des axes longitudinaux (1), moyennant quoi les mouvements des contacts dans au moins les deux chambres d'extinction peuvent être accordés les uns aux autres d'une manière techniquement rationnelle et peuvent être optimisés en ce qui concerne l'ordre chronologique et la vitesse de commutation de ceux-ci, le disque coulissant (12) présentant à cet effet une forme extérieure, qui adapte le déroulement du mouvement dans une des chambres d'extinction au déroulement du mouvement dans l'autre chambre d'extinction, et la pièce coulissante (38) présentant à cet effet une fente de guidage (40) définissant une ligne d' action (42).

2. Disjoncteur hybride selon la revendication 1, **caractérisé en ce que** la première pièce de transmission coopérant avec la première chambre d'extinction actionne par l'intermédiaire d'une tige de contact (5) un contact de la première chambre d'extinction, et **en ce que** la deuxième pièce de transmission coopérant avec la deuxième chambre d'extinction actionne par l'intermédiaire d'une autre tige de contact (22) un autre contact de la deuxième chambre d'extinction.

3. Disjoncteur hybride selon la revendication 1 ou 2, **caractérisé en ce que** une des chambres d'extinction est remplie d'un gaz isolant et l'autre chambre d'extinction est une chambre de commutation à vide.

4. Disjoncteur hybride selon une des revendications 1 à 3, **caractérisé en ce que** la transmission (29) combine le mouvement des deux chambres d'extinction et accorde les déroulements de mouvements les uns aux autres d'une manière techniquement rationnelle.

5. Disjoncteur hybride selon une des revendications 1 à 4, **caractérisé en ce que**
- la transmission (29) tant à la position de mise en service qu'à la position de mise hors service est conçue de manière autobloquante.

6. Disjoncteur hybride selon une des revendications 1 à 5, **caractérisé en ce que**
- les deux axes longitudinaux (1,2) se trouvent sur un plan et se coupent à un angle α, et
- l'angle α est réalisé comme étant inférieur à 90°.

7. Disjoncteur hybride selon une des revendications 1 à 6, **caractérisé en ce que** au moyen du disque coulissant (12), le déroulement temporel du mouvement de la deuxième chambre d'extinction est commandé par rapport au mouvement de la première chambre d'extinction.

8. Disjoncteur hybride selon une des revendications 1 à 7, **caractérisé en ce que**
- la transmission (29) présente le disque coulissant (12) positionné de manière rotative et un rouleau (8) étant en prise avec celui-ci, moyennant quoi le rouleau (8) est relié solidement à au moins une première chambre d'extinction et le disque coulissant (12) à au moins une deuxième chambre d'extinction, et
- un axe rotatif (16) du disque coulissant (12) et un axe rotatif (10) du rouleau (8) s'étendent parallèlement l'un à l'autre.

9. Disjoncteur hybride selon la revendication 8, **caractérisé en ce que** les emplacements de palier du rouleau (8) et du disque coulissant (12) conçus comme des paliers lisses sont pourvus de pièces isolantes.

10. Disjoncteur hybride selon la revendication 8 ou 9, **caractérisé en ce que** un groupe de rondelles ressorts (26) prétensionnées presse le disque coulissant (12) contre le rouleau (8).

11. Disjoncteur hybride selon une des revendications 1 à 6, **caractérisé en ce que**
- la transmission (29) présente la pièce coulissante (38) avec au moins une fente de guidage (40) et un boulon (41) s'engageant dans au moins une fente de guidage (40), moyennant quoi la pièce coulissante (38) est reliée solidement à au moins une première chambre d'extinction et le boulon (41) est relié solidement à au moins une deuxième chambre d'extinction.

12. Disjoncteur hybride selon la revendication 11, **caractérisé en ce que** la ligne d'action (41) s'étend d'abord parallèlement au premier axe longitudinal (1), une section (42a) de la ligne d'action (42) s'incline ensuite d'un angle (β) par rapport au premier axe longitudinal (1) et se confond ensuite à nouveau avec une section (42b) s'étendant parallèlement au premier axe longitudinal (1).

13. Disjoncteur hybride selon la revendication 11 ou 12, **caractérisé en ce que**
- au moins un élément de sécurité est prévu, lequel empêche que le boulon (41) s'engageant dans au moins une fente de guidage (40) ne glisse vers l'extérieur.

14. Disjoncteur hybride selon la revendication 13, **caractérisé en ce que**
- l'élément de sécurité est conçu comme un écrou-raccord (44).
